# EUROPÄISCHE PATENTSCHRIFT

(11) **EP 2 138 058 B1**
(45) Veröffentlichungstag und Bekanntmachung des Hinweises auf die Patenterteilung: **22.09.2010**
(21) Anmeldenummer: 08013799.5
(22) Anmeldetag: 31.07.2008
(51) Int. Cl.: A24F 47/00

(54) **Rauchfreie Zigarette**
Smoke-free cigarette
Cigarette sans fumée

(30) Priorität: 27.06.2008 DE 102008030548
(43) Veröffentlichungstag der Anmeldung: 30.12.2009
(73) Patentinhaber: Olig AG, 6043 Adligenswil (CH)
(72) Erfinder: Köller, Marcel, 6043 Adligenswil (CH)
(74) Vertreter: Herrmann, Uwe

(56) Entgegenhaltungen:
- EP-A- 0 371 282
- EP-A- 0 520 231
- US-A- 4 888 188
- US-A1- 2003 209 240

## Beschreibung

Die vorliegende Erfindung betrifft eine rauchfreie Zigarette.

Rauchfreie Zigaretten sind in zahlreichen unterschiedlichen Ausführungsformen aus dem Stand der Technik bekannt.

Aus der DE 10 2005 034 169 A1 ist eine rauchfreie Zigarette bekannt, die ein Wärmerohr aufweist, das mittels der Flamme eines Feuerzeuges erwärmt wird. Das Wärmerohr gibt aufgrund seiner hohen Wärmekapazität über einen ausreichend langen Zeitraum Wärme ab, so dass das in einem Reservoir befindliche Genußmittel verdampfen kann.

Aus der WO 2007/090594 A1 ist eine rauchfreie Zigarette bekannt, die ein Nikotindepot aufweist und die sich dadurch auszeichnet, das ein Erwärmen des durch das Nikotindepot geleiteten Luftstroms zum Freisetzen des Nikotins nicht erforderlich ist. Das Nikotin-Reservoir enthält eine Trägersubstanz, die bei Umgebungstemperatur bereits in ihrer Gasphase vorliegt.

Die WO 2007/054167 A1 betrifft eine rauchfreie Zigarette, die eine mit einem stromdurchflossenen Heizdraht ausgeführte Heizvorrichtung zur Erwärmung eines Reservoirs aufweist, aus dem Nikotin freigesetzt wird.

Aus der DE 20 2006 001 663 U1 ist eine rauchfreie Zigarette bekannt, die optisch und geometrisch einer handelsüblichen Zigarette angepaßt ist und die aus zwei Teilen besteht, die durch eine geeignete Verbindungstechnik, vorzugsweise durch Stecken miteinander verbunden sind.

Die DE 10 2006 047 146 A1 betrifft eine rauchfreie Zigarette mit einem Wärmespeicher zum Erwärmen eines nikotinhaltigen Einsatzes wobei der Wärmespeicher durch einen Brenner erwärmt wird.

Aus der DE 10 2006 004 484 A1 ist eine rauchfreie Zigarette bekannt, die einen Wärmespeicher zur Erwärmung eines nikotinhaltigen Reservoirs aufweist, der durch einen Glühfaden beheizt wird.

Die DE 690 12 823 T2 betrifft eine rauchfreie Zigarette, die ein nikotinhaltiges Granulat enthält, das der Nutzer durch eine Hülse in den Mund aufnehmen kann.

Aus der WO 2004/098324 A2 ist eine rauchfreie Zigarette mit einem wiederverwendbaren und einem nicht-wiederverwendbaren Teil bekannt, die eine Heizquelle aufweist, die beispielsweise einen Heizdraht aufweist oder die derart ausgeführt sein kann, dass die Wärme durch einen Kristallisierungsvorgang oder durch eine chemische Reaktion erzeugt wird.

Der vorliegenden Erfindung liegt die Aufgabe zugrunde, eine rauchfreie Zigarette bereitzustellen, die vergleichsweise einfach aufgebaut ist und zu einer effektiven Erwärmung der durch einen Benutzer eingeatmeten Luft und/oder des Nikotin-Reservoirs führt.

Diese Aufgabe wird durch eine rauchfreie Zigarette mit den Merkmalen des Anspruchs 1 gelöst.

Erfindungsgemäß ist vorgesehen, dass die Zigarette eine autarke Wärmeeinheit zur Erzeugung von Wärme sowie ein Nikotin-Reservoir aufweist, in dem sich Nikotin oder eine nikotinhaltige Verbindung befindet. Die Wärmeeinheit ist derart ausgeführt, dass sie eine Natriumacetat-Trihydrat und/oder Glaubersalz und/oder Magnesiumnitrat-Hexahydrat enthaltende Flüssigkeit aufweist, die in der Wärmeeinheit in einer metastabilen, übersättigten Form vorliegt und die bei der Kristallisation des Natriumacetat-Trihydrats, des Natriumsulfates, des Glaubersalzes und/oder des Magnesiumnitrat-Hexahydrats Wärme abgibt.

Vorzugsweise ist vorgesehen, dass die fragliche Lösung bzw. Flüssigkeit zumindest bei Umgebungstemperatur in einem metastabilen, übersättigten Zustand vorliegt, so dass auch bei Umgebungstemperatur die Kristallisation ausgelöst werden kann.

Erfindungsgemäß ist somit vorgesehen, dass durch die Kristallisation einer oder mehrerer der genannten Substanzen Wärme freigesetzt wird, die dazu dient, das Nikotin-Reservoir zu erwärmen und die Freisetzung des Nikotins zu fördern und/oder dazu, die seitens des Nutzers eingeatmete Luft zu erwärmen.

In weiterer Ausgestaltung der Erfindung ist vorgesehen, dass die Zigarette des Weiteren einen durch einen Nutzer zu betätigenden Auslösemechanismus aufweist, der die Kristallisation initiiert. Dabei ist erfindungsgemäß vorgesehen, dass die Kristallisation durch einen mechanischen Vorgang initiiert wird.

Denkbar ist es, dass der Auslösemechanismus durch ein in die Lösung hineinragendes Plättchen, vorzugsweise ein Metallplättchen, gebildet wird. Aufgrund der Aktivierung bzw. Bewegung dieses Plättchens bzw. des Clips erfolgt die Aktivierung bzw. die Initiierung der Kristallisation. Aufgrund des Kristallisationsvorgangs wird über einen bestimmten Zeitraum kontinuierlich Wärme abgegeben, die - wie ausgeführt - zur Erwärmung des Nikotin-Reservoirs und/oder zur Erwärmung der seitens des Nutzers eingeatmeten Luft dient.

In bevorzugter Ausgestaltung der Erfindung ist vorgesehen, dass die Wärmeeinheit in einem hohlzylinderförmig ausgeführten Raum vorliegt, in dessen Innenraum sich das Nikotin-Reservoir befindet. Alternativ dazu kann vorgesehen sein, dass die Wärmeeinheit und das Nikotin-Reservoir in Längsrichtung der Zigarette unmittelbar oder mittelbar hintereinander angeordnet sind.

Das Nikotin-Reservoir kann in Form eines Substrates vorliegen, auf dessen Oberfläche sich das Nikotin oder die nikotinhaltige Verbindung befindet, oder auch in Form eines Substrates, das das Nikotin oder die nikotinhaltige Verbindung enthält. Denkbar ist es, dass es sich bei dem Substrat um Tabak und insbesondere um mit Nikotin oder einer Nikotinverbindung angereicherten Tabak handelt.

Vorzugsweise ist das Nikotin-Reservoir derart angeordnet, dass es durch die Wärmeeinheit erwärmbar ist. Die Erwärmung des Nikotin-Reservoirs kann dazu führen, dass das Nikotin leichter verdampft bzw. von dem Substrat desorbiert oder anderweitig abgelöst wird und somit entsprechend auch leichter in den seitens des Nutzers erzeugten Luftstrom geführt wird.

Wie oben ausgeführt, besteht alternativ oder zusätzlich eine Ausführungsform der Erfindung darin, dass der von dem Nutzer erzeugte Luftstrom durch die Wärmeeinheit erwärmbar ist. Dies führt gegenüber einem kalten, vom Nutzer zu inhalierenden Luftstrom zu einem angenehmeren Gefühl.

Die Zigarette kann einen Filter aufweisen, der im wesentlichen dazu dient, den Luftdurchsatz durch die Zigarette zu limitieren. Alternativ oder zusätzlich kann vorgesehen sein, dass der Filter dazu dient, Stoffe zurückzuhalten, die nicht in die vom Nutzer inhalierte Luft gelangen sollen.

Die Zigarette kann eine die Wärmeeinheit umgebende Ummantelung aufweisen. Eine solche Ausgestaltung der Erfindung bringt den Vorteil mit sich, dass der Nutzer die Wärmeeinheit nicht unmittelbar kontaktiert, sondern die Ummantelung, die vorzugsweise eine wärmedämmende Wirkung aufweist, so dass deren Temperatur unter der Temperatur der Wärmeeinheit liegt.

Die vorliegende Erfindung betrifft des weiteren eine rauchfreie Zigarette mit einer autarken Wärmeeinheit zur Erzeugung von Wärme sowie mit einem Nikotin-Reservoir, in dem sich Nikotin oder eine nikotinhaltige Verbindung befindet, wobei die Wärmeeinheit derart angeordnet ist, dass sie das Nikotin-Reservoir wenigstens abschnittsweise umgibt. Denkbar ist es somit, dass sich die Wärmeeinheit näher an der Außenseite der Zigarette befindet als das Nikotin-Reservoir. Im Falle einer vorzugsweise im Querschnitt kreisförmig ausgeführten Zigarette kann somit vorgesehen sein, dass sich die Wärmeeinheit in einem Bereich befindet, der in radialer Richtung weiter außen liegt als das Nikotin-Reservoir.

Die vorliegende Erfindung betrifft ferner ein Verfahren zum Befüllen einer rauchfreien Zigarette gemäß einem der Ansprüche 1 bis 10. Dabei ist vorgesehen, dass das Natriumacetat-Trihydrat und/oder das Glaubersalz und/oder das Magnesiumnitrat-Hexahydrat auf eine Temperatur erhitzt werden, bei der das Salz wenigstens teilweise in Lösung geht und dass die Lösung sodann in den zur Aufnahme der Wärmeeinheit vorgesehenen Raum der Zigarette eingefüllt wird.

Vorzugsweise kann vorgesehen sein, dass das Natriumacetat-Trihydrat und/oder das Natriumsulfat und/oder das Glaubersalz und/oder das Magnesiumnitrat-Hexahydrat auf eine Temperatur erhitzt werden, bei der das Salz wenigstens teilweise in seinem eigenen Kristallwasser in Lösung geht.

Die Zigarette kann ein Verschlusselement, insbesondere eine Kappe oder dergleichen aufweisen. Vorzugsweise verschließt das Verschlusselement das Ende der Zigarette, das von dem bei Benutzung im Mund befindlichen Ende beabstandet ist. Denkbar ist es somit, dass das eine Ende der Zigarette durch das Mundstück bzw. durch den im Mund befindlichen Abschnitt der Zigarette gebildet wird und dass das andere Ende durch die Kappe verschlossen wird. Der Verschluss kann luftdicht sein.

Weitere Einzelheiten und Vorteile der Erfindung werden anhand eines in der Zeichnung dargestellten Ausführungsbeispiels näher erläutert.
Figur 1: eine rauchfreie Zigarette gemäß der vorliegenden Erfindung in einer Längsschnittdarstellung in einer ersten Ausführungsform,
Figur 2: eine rauchfreie Zigarette gemäß der vorliegenden Erfindung in einer Längsschnittdarstellung in einer zweiten Ausführungsform,
Figur 3: eine rauchfreie Zigarette gemäß der vorliegenden Erfindung in einer Längsschnittdarstellung in einer dritten Ausführungsform.

Die rauchfreie Zigarette gemäß dem vorliegenden Ausführungsbeispiel in Figur 1 soll dem Raucher Nikotin, möglichst jedoch nicht Schadstoffe und kanzerogene Stoffe zuführen. Die rauchfreie Zigarette 10 besteht aus einer Ummantelung 12, einer autarken Wärmeeinheit 14, einem nikotinhaltigen Substrat 16 sowie aus einem Mundstück 18.

Die rauchfreie Zigarette weist des weiteren einen nicht näher dargestellten Auslösemechanismus auf, der zur Initiierung der Kristallisation dient, bei der Wärme abgegeben wird.

In dem zylindrischen Innenraum, der von der hohlzylinderförmig angeordneten oder ausgeführten Wärmeeinheit 14 umgeben ist, befindet sich herkömmlicher Tabak 16, der leicht mit Nikotin angereichert ist. Das Mundstück 18 sorgt für einen konstanten Luftzug innerhalb des Systems. Über einen nicht näher dargestellten Auslösemechanismus wird die Kristallisation in Gang gesetzt und dadurch der Wärmeabgabeprozess eingeleitet.

Die Einleitung des Kristallisationsprozesses erfolgt durch einen in die Lösung hineinragenden Metallclip, der mechanisch betätigt wird und durch die die Kristallisation in Gang bzw. beschleunigt wird.

Die rauchfreie Zigarette 10 umfasst des weiteren eine die Wärmeeinheit 14 auf ihrer Außenseite umgebende Ummantelung 12. Diese besteht aus einer zweifach ummantelten Kunststofffolie, in deren Inneren sich die kristalline bzw. zu kristallisierende Flüssigkeit befindet, die in der Lage ist, Wärme zu speichern. Wie ausgeführt, kann diese Wärme durch Betätigung eines integrierten Metallplättchens wieder freigesetzt werden, so dass sich die gesamte Einheit auf ca. 45 bis 55°C aufheizt und ca. 5 bis 10 Minuten lang kontinuierlich Wärme abgibt. Bei diesen Werten handelt es sich um exemplarische Werte. Die Temperatur sowie die Zeitspanne, während derer Wärme abgegeben wird, kann beispielsweise über die Menge des zu kristallisierenden Salzes eingestellt werden.

Vorteilhaft ist es, wenn die Wärmeeinheit derart dimensioniert ist, dass diese Wärme über wenigstens eine Minute, vorzugsweise im Bereich von 2 - 4 Minuten abgibt.

Die Ummantelung 12 umgibt gemäß dem in der Zeichnung dargestellten Ausführungsbeispiel nur die Wärmeeinheit, nicht jedoch auch das Mundstück. Grundsätzlich ist es jedoch auch denkbar, die Ummantelung 12 auch über die gesamte Länge der rauchfreien Zigarette und damit auch über das Mundstück 18 zu führen.

Zieht der Nutzer Luft durch das Mundstück 18, wird der Luftstrom durch den Tabak 16 geführt und dabei aufgrund der durch die Wärmeeinheit 14 erzeugten Wärme über die Wirklänge erwärmt. Der Luftstrom nimmt das verdampfende Nikotin nebst Aromastoffen auf und wird über das Mundstück 18, das auch als Filter dienen kann, geleitet. Das Mundstück 18 begrenzt den Luftstrom und ist derart dimensioniert, dass maximale Nikotingrenzwerte nicht erreicht bzw. überschritten werden.

Die rauchfreie Zigarette 10 gemäß der vorliegenden Erfindung funktioniert ohne Wärme- oder Energiezufuhr von außerhalb und ist somit autark. Die rauchfreie Zigarette der vorliegenden Erfindung ist derart ausgeführt, dass sie sofort funktionsbereit ist, sofern der Nutzer dies wünscht.

Nach Aktivierung der Wärmeeinheit durch Betätigung des oben genannten und in der Zeichnung nicht näher dargestellten Clips, vorzugsweise Metallclips beginnt die Kristallisation in der übersättigten, metastabilen Lösung. Es kann sich dabei beispielsweise um eine Lösung von Natriumacetat-Trihydrat (CH₃COONa 3 H₂O) in Flüssigkeit handeln. Die bei der exothermen Reaktion frei werdende Kristallisationswärme wird in mehreren Schritten abgegeben.

Nach Aktivierung kristallisiert das Natriumacetat-Trihydrat spontan aus und gibt die in der Einheit gespeicherte Wärme in Form latenter Wärme frei (CH₃COO⁻(aq.) + Na⁺ (aq.) → CH₃COONa 3 H₂O (fest) plus Wärme), wobei die in der Einheit befindlichen lonen zunächst das lonengitter bilden.

Gleichzeitig zu diesem Vorgang nehmen die Wassermoleküle in den Zwischenräumen des auf diese Weise gebildeten lonengitters festgelegten Plätze ein, wobei sie ihre Dipole exakt ausrichten. Auf diese Weise bilden die Wassermoleküle ein Gitter im Kristallgitter.

Pro Formeleinheit werden in dem Fall des Natriumacetat-Trihydrats drei Wassermoleküle angeordnet.

Die bei der Kristallisation freigesetzte Wärme besteht somit zum einen aus der latenten Wärme des Salzes, das heißt aus dessen Lösungswärme bzw. Kristallisationswärme. Zum anderen entsteht bei der stark exothermen, parallel dazu ablaufenden Bildung des Wassermotekül-Gitters Wärme. Bei dieser Bildungswärme des Hydrates handelt es sich ebenfalls um eine latente Wärme.

Alternativ oder zusätzlich zu der Verwendung von Natriumacetat-Trihydrat, kann das sogenannte Glaubersalz, das heißt das Dekahydrat (Na₂SO₄ 10 H₂O) eingesetzt werden. In Betracht kommt alternativ oder zusätzlich auch die Verwendung von Magnesiumnitrat-Hexahydrat (Mg(NO₃)₂ 6 H₂O) als solches oder in einer Mischung mit Lithiumnitrat (LiNO₃).

Das Mundstück 18 sorgt für einen konstanten Luftzug innerhalb des Zigarette.

Die Ummantelung 12 der Zigarette dient zum einen der Verhinderung des direkten Kontaktes mit der Wärmequelle in Form der Wärmeeinheit 14 und/oder ist derart ausgestaltet, dass sie optisch einer herkömmlichen Zigarette gleicht.

Nach Aktivierung des Kristallisationsvorgangs wird der Luftstrom durch den Tabak geführt. Dabei wird er über die Wirklänge erwärmt und nimmt das verdampfende Nikotin nebst Aromastoffen auf. Dieser Luftzug wird sodann über das Mundstück 18 geleitet. Das Mundstück kann zur Limitierung des Luftstroms und/oder als Filter dienen, der bestimme Stoffe zurückhält. Denkbar ist es, dass der Filter derart ausgelegt ist, dass maximale Nikotingrenzwerte nicht erreicht werden.

Zum Befüllen der Wärmeeinheit mit einer übersättigten metastabilen Lösung wird das Salz zunächst erhitzt. Dabei bricht zunächst das Kristallwassergitter zusammen. Gleichzeitig wird auch lonengitter zerstört. Dieser Prozess erfolgt beim Erhitzen des Salzes auf eine Temperatur von ca. 58°C.

Bei diesem Prozess handelt es sich um einen Lösevorgang.

Im Falle des Natriumacetat-Trihydrates erfolgt dieser Prozess bei einer Temperatur von ca. 58°C. Es entsteht zunächst wasserfreies Natriumacetat. Erhitzt man weiter, löst sich das entstandene Natriumacetat zumindest teilweise in seinem eigenen Kristallwasser. Entsprechende Vorgänge vollziehen sich beim Einsatz von Glaubersalz, das heißt dem Natriumsulfat-Dekahydrat sowie auch bei dem Einsatz von Magnesiumnitrat-Hexahydrat, das in einer Kombination mit Lithiumnitrat vorliegen kann.

Als Unterschied zu dem Ausführungsbeispiel gemäß Figur 1 ist gemäß Figur 2 vorgesehen, dass das vom Mundstück 18 beabstandete Ende der Zigarette 10 durch eine Verkappung 20 geschlossen ist. Vor Anwendung trennt oder reißt der Nutzer die Kappe 20 von der Zigarette 10 ab, was zur Folge hat, dass Luft durch die Zigarette 10 bzw. durch das nikotinhaltige Substrat 16 gesogen werden kann.

Außer dem in der Figur 1 und 2 dargestellten Ausführungsbeispiel ist es auch denkbar, die Anordnung der Wärmeeinheit sowie des nikotinhaltigen Substrats zu verändern. Denkbar ist es beispielsweise, in Längsrichtung der Zigarette Wärmeeinheit und nikotinhaltiges Substrat hintereinander anzuordnen. Denkbar ist es beispielsweise, die Wärmeeinheit an dem vom Mundstück 18 beabstandeten Ende der Zigarette anzuordnen und zwischen Wärmeeinheit und Mundstück das nikotinhaltige Substrat anzuordnen.

Eine solche Ausgestaltung der Zigarette ist aus Figur 3 ersichtlich. Zwischen Wärmeeinheit 14 und Mundstück 18 befindet sich das nikotinhaltige Substrat 16. Auch in dem Ausführungsbeispiel gemäß Figur 3 ist die Wärmeeinheit 14 durch die Kappe 20 verschlossen, die den Zutritt von Luft zu dem Substrat 16 verhindert, bis sie vom Nutzer entfernt wird.

Aus Figur 3 ist es weiter ersichtlich, dass die Wärmeeinheit 14 von Luftkanälen 15 durchsetzt ist. Diese verlaufen in Längsrichtung der Zigarette 10. Das Merkmal, dass in der Wärmeeinheit 14 ein oder mehrere Luftkanäle 15 angeordnet sind, um die Luftzufuhr zu verbessern bzw. überhaupt zu ermöglichen, ist nicht auf das Ausführungsbeispiel gemäß Figur 3 beschränkt, sondern ist eine grundsätzlich mögliche Ausgestaltung der vorliegenden Erfindung.

Denkbar ist es, die Ummantelung der Zigarette luftdicht auszuführen. Denkbar ist es jedoch auf, die Ummantelung luftdurchlässig auszuführen, was zur Folge hat, dass Sauerstoff auch (oder ausschließlich) über die Mantelfläche in die Wärmeeinheit 14 oder in das Substrat 16 eindringt. Um zu verhindern, dass dies der Fall ist, bevor der Nutzer dies möchte, kann vorgesehen sein, die Ummantelung mit einer vorzugsweise luftdichten Hülle zu versehen, die vom Nutzer abgezogen werden kann.

Die vorliegende Erfindung betrifft nicht nur Zigaretten im eigentlichen Sinne, sondern auch Zigarren. Der Begriff "Zigarette" steht somit sowohl für Zigaretten als auch für Zigarren.

## Patentansprüche

1. Rauchfreie Zigarette, **dadurch gekennzeichnet, dass** die Zigarette eine autarke Wärmeeinheit (14) zur Erzeugung von Wärme sowie ein Nikotin-Reservoir (16) umfasst, in dem sich Nikotin oder eine nikotinhaltige Verbindung befindet, wobei die Wärmeeinheit (14) derart ausgeführt ist, dass sie eine Natriumacetat-Trihydrat und/oder Glaubersalz und/oder Magnesiumnitrat-Hexahydrat enthaltende Flüssigkeit aufweist, die in der Wärmeeinheit (14) in einer übersättigten Form vorliegt und die bei der Kristallisation des Natriumacetat-Trihydrats, des Glaubersalzes und/oder des Magnesiumnitrat-Hexahydrats Wärme abgibt.

2. Rauchfreie Zigarette nach Anspruch 1, **dadurch gekennzeichnet, dass** die Zigarette des Weiteren einen durch einen Nutzer zu betätigenden Auslösemechanismus aufweist, der die Kristallisation initiiert, wobei der Auslösemechanismus derart ausgestaltet ist, dass die Kristallisation durch einen mechanischen Vorgang initiiert wird.

3. Rauchfreie Zigarette nach Anspruch 2, **dadurch gekennzeichnet, dass** der Auslösemechanismus durch ein in die Lösung hineinragendes Plättchen, vorzugsweise ein Metallplättchen gebildet wird.

4. Rauchfreie Zigarette nach einem der vorhergehenden Ansprüche, **dadurch gekennzeichnet, dass** die Wärmeeinheit (14) in einem hohlzylinderförmig ausgeführten Raum vorliegt, in dessen Innenraum sich das Nikotin-Reservoir (16) befindet oder dass die Wärmeeinheit (14) und das Nikotin-Reservoir (16) in Längsrichtung der Zigarette unmittelbar oder mittelbar hintereinander angeordnet sind.

5. Rauchfreie Zigarette nach einem der vorhergehenden Ansprüche, **dadurch gekennzeichnet, dass** das Nikotin-Reservoir (16) in Form eines Substrates vorliegt, auf dessen Oberfläche sich das Nikotin oder die nikotinhaltige Verbindung befindet, oder in Form eines Substrates, das das Nikotin oder die nikotinhaltige Verbindung enthält.

6. Rauchfreie Zigarette nach Anspruch 5, **dadurch gekennzeichnet, dass** es sich bei dem Substrat um Tabak und insbesondere um mit Nikotin oder einer Nikotinverbindung angereicherten Tabak handelt.

7. Rauchfreie Zigarette nach einem der vorhergehenden Ansprüche, **dadurch gekennzeichnet, dass** die Zigarette einen Filter (18) aufweist, der eine Limitierung des von einem Nutzer erzeugten Luftvolumenstroms bedingt.

8. Rauchfreie Zigarette nach einem der vorhergehenden Ansprüche, **dadurch gekennzeichnet, dass** die Zigarette eine die Wärmeeinheit (14) umgebende Ummantelung (12) aufweist.

9. Rauchfreie Zigarette nach einem der vorhergehenden Ansprüche, **dadurch gekennzeichnet, dass** ein die Zigarette ein Verschlusselement (20), insbesondere eine Kappe aufweist.

10. Rauchfreie Zigarette nach einem der vorhergehenden Ansprüche mit einer autarken Wärmeeinheit (14) zur Erzeugung von Wärme sowie mit einem Nikotin-Reservoir (16), in dem sich Nikotin oder eine nikotinhaltige Verbindung befindet, wobei die Wärmeeinheit (14) derart angeordnet ist, dass sie das Nikotin-Reservoir (16) wenigstens abschnittsweise umgibt.

11. Verfahren zum Befüllen einer rauchfreien Zigarette gemäß einem der Ansprüche 1 bis 10, **dadurch gekennzeichnet, dass** das Natriumacetat-Trihydrat und/oder das Glaubersalz und/oder das Magnesiumnitrat-Hexahydrat auf eine Temperatur erhitzt werden, bei der Salz wenigstens teilweise in Lösung geht und dass die Lösung sodann in den zur Aufnahme der Wärmeeinheit (14) vorgesehenen Raum eingefüllt wird.

12. Verfahren nach Anspruch 11, **dadurch gekennzeichnet, dass** das Natriumacetat-Trihydrat und/oder das Glaubersalz und/oder das Magnesiumnitrat-Hexahydrat auf eine Temperatur erhitzt werden, bei der das Salz wenigstens teilweise in seinem eigenen Kristallwasser in Lösung geht.

## Claims

1. A smoke-free cigarette, **characterised in that** the cigarette includes a self-sufficient heating unit (14) for the production of heat as well as a nicotine reservoir (16) in which nicotine or a compound containing nicotine is located, with the heating unit (14) being designed such that it has a liquid including sodium acetate trihydrate and/or Glauber's salt and/or magnesium nitrate hexahydrate which is present in oversaturated form in the heating unit (14) and which emits heat on the crystallisation of the sodium acetate trihydrate, the Glauber's salt and/or the magnesium nitrate hexahydrate.

2. A smoke-free cigarette in accordance with claim 1, **characterised in that** the cigarette furthermore has a trigger mechanism to be actuated by the user which initiates the crystallisation, with the trigger mechanism being designed such that the crystallisation is initiated by a mechanical procedure.

3. A smoke-free cigarette in accordance with claim 2, **characterised in that** the trigger mechanism is formed by a platelet, preferably a metal platelet, projecting into the solution.

4. A smoke-free cigarette in accordance with one of the preceding claims, **characterised in that** the heating unit (14) is present in a space of hollow cylindrical shape in whose inner space the nicotine reservoir (16) is located; or **in that** the heating unit (14) and the nicotine reservoir (16) are arranged directly or indirectly behind one another in the longitudinal direction of the cigarette.

5. A smoke-free cigarette in accordance with one of the preceding claims, **characterised in that** the nicotine reservoir (16) is present in the form of a substrate on whose surface the nicotine or the compound containing nicotine is located or in the form of a substrate which contains the nicotine or the compound containing nicotine.

6. A smoke-free cigarette in accordance with claim 5, **characterised in that** the substrate is tobacco and in particular tobacco enriched with nicotine or a compound containing nicotine.

7. A smoke-free cigarette in accordance with one of the preceding claims, **characterised in that** the cigarette has a filter (18) which causes a limitation of the air volume flow generated by a user.

8. A smoke-free cigarette in accordance with one of the preceding claims, **characterised in that** the cigarette has a jacket (12) surrounding the heating unit (14).

9. A smoke-free cigarette in accordance with one of the preceding claims, **characterised in that** the cigarette has a closure element (20), in particular a cap.

10. A smoke-free cigarette in accordance with one of the preceding claims comprising a self-sufficient heating unit (14) for the production of heat as well as a nicotine reservoir (16) in which nicotine or a compound containing nicotine is located, wherein the heating unit (14) is arranged such that it surrounds the nicotine reservoir (16) at least sectionally.

11. A method for the filling of a smoke-free cigarette in accordance with one of the claims 1 to 10, **characterised in that** the sodium acetate trihydrate and/or the Glauber's salt and/or the magnesium nitrate hexahydrate is/are heated to a temperature at which salt enters at least partially into solution; and **in that** the solution is then filled into the space provided for the reception of the heating unit (14).

12. A method in accordance with claim 11, **characterised in that** the sodium acetate trihydrate and/or the Glauber's salt and/or the magnesium nitrate hexahydrate is/are heated to a temperature at which the salt enters into solution at least partially in its own crystal water.

## Revendications

1. Cigarette sans fumée, **caractérisée en ce que** la cigarette comprend une unité chauffante autarcique (14) destinée à générer de la chaleur ainsi qu'un réservoir à nicotine (16), dans lequel se trouve de la nicotine ou une combinaison de nicotine, l'unité chauffante (14) étant construite de manière à ce qu'elle présente un liquide contenant du trihydrate d'acétate de sodium et/ou de la mirabilite et/ou de l'hexahydrate de nitrate de magnésium, qui existe dans l'unité chauffante (14) sous une forme sursaturée et qui, à la cristallisation du trihydrate d'acétate de sodium, de la mirabilite et/ou de l'hexahydrate de nitrate de magnésium, dégage de la chaleur.

2. Cigarette sans fumée selon la revendication 1, **caractérisée en ce que** la cigarette présente par ailleurs un mécanisme de déclenchement à actionner par un utilisateur, qui lance la cristallisation, le mécanisme de déclenchement étant agencé de manière à ce que la cristallisation soit lancée par une opération mécanique.

3. Cigarette sans fumée selon la revendication 2, **caractérisée en ce que** le mécanisme de déclenchement est constitué par une lamette plongeant dans la solution, de préférence une lamette métallique.

4. Cigarette sans fumée selon une quelconque des revendications précédentes, **caractérisée en ce que** l'unité chauffante (14) se trouve dans une chambre construite en forme de cylindre creux, à l'intérieur de laquelle se trouve le réservoir à nicotine (16) ou **en ce que** l'unité chauffante (14) et le réservoir à nicotine (16) sont disposés indirectement ou directement l'un derrière l'autre en direction longitudinale de la cigarette.

5. Cigarette sans fumée selon une quelconque des revendications précédentes, **caractérisée en ce que** le réservoir à nicotine (16) existe sous la forme d'un substrat, à la surface duquel se trouve la nicotine ou la combinaison de nicotine, ou sous la forme d'un substrat, qui contient la nicotine ou la combinaison de nicotine.

6. Cigarette sans fumée selon la revendication 5, **caractérisée en ce que** pour le substrat, il s'agit de tabac, et notamment de tabac enrichi de nicotine ou d'une combinaison de nicotine.

7. Cigarette sans fumée selon une quelconque des revendications précédentes, **caractérisée en ce que** la cigarette présente un filtre (18), qui entraîne une limitation du débit volumétrique d'air généré par un utilisateur.

8. Cigarette sans fumée selon une quelconque des revendications précédentes, **caractérisée en ce que** la cigarette présente un enrobage (12) enveloppant l'unité chauffante (14).

9. Cigarette sans fumée selon une quelconque des revendications précédentes, **caractérisée en ce que** la cigarette présente un élément de fermeture (20), notamment un capuchon.

10. Cigarette sans fumée selon une quelconque des revendications précédentes avec une unité chauffante autarcique (14) destinée à générer de la chaleur ainsi qu'avec un réservoir à nicotine (16), dans lequel se trouve de la nicotine ou une combinaison de nicotine, l'unité chauffante (14) étant configurée de manière à ce qu'elle enveloppe le réservoir à nicotine (16) au moins par section.

11. Procédé destiné à charger une cigarette sans fumée selon une quelconque des revendications 1 à 10, **caractérisé en ce que** le trihydrate d'acétate de sodium et/ou la mirabilite et/ou l'hexahydrate de nitrate de magnésium sont réchauffés à une température, à laquelle du sel passe au moins en partie en solution et **en ce que** la solution soit alors versée dans la chambre prévue pour recueillir l'unité chauffante (14).

12. Procédé selon la revendication 11, **caractérisé en ce que** le trihydrate d'acétate de sodium et/ou la mirabilite et/ou l'hexahydrate de nitrate de magnésium sont réchauffés à une température, à laquelle le sel passe au moins en partie en solution dans sa propre eau de cristallisation.
